# FASCICULE DE BREVET EUROPEEN

(11) **EP 3 232 459 B1**
(45) Date de publication et mention de la délivrance du brevet: **19.08.2020**
(21) Numéro de dépôt: 17305409.9
(22) Date de dépôt: 06.04.2017
(51) Int. Cl.: H01H 71/10, H01H 83/02

(54) **APPAREIL ÉLECTRIQUE DE PROTECTION DE LIGNE**
ELEKTRISCHES GERÄT ZUM LEITUNGSSCHUTZ
ELECTRIC LINE PROTECTION APPARATUS

(30) Priorité: 14.04.2016 FR 1653302
(43) Date de publication de la demande: 18.10.2017
(73) Titulaire: HAGER-ELECTRO SAS, 67210 Obernai (FR)
(72) Inventeur: BOITEUX, Vincent, 67000 Strasbourg (FR)
(74) Mandataire: Nuss, Laurent

(56) Documents cités:
- EP-A1- 0 331 586
- EP-A1- 0 461 027
- EP-A2- 0 125 391
- EP-A2- 0 271 669
- US-A- 3 350 525

## Description

### Domaine de l'invention

L'invention concerne un interrupteur différentiel (RCCB). Ce type d'appareil est conçu notamment pour couper de faibles niveaux de courant de court-circuit, et pour déclencher en cas de défaut différentiel.

L'interrupteur différentiel selon l'invention, comporte de façon classique :
- un porte-contact rotatif, au moins un contact fixe, au moins un contact mobile fixé au porte-contact rotatif, une manette de commande du au moins un contact mobile ;
- une serrure mécanique apte à basculer en entraînant l'ouverture/fermeture des contacts suite à une action manuelle sur la manette ;
- un dispositif de coupure commandé par la manette de commande entraînant ledit contact mobile à distance ou vers un contact fixe, ladite manette étant reliée au porte-contact par l'intermédiaire de la serrure mécanique ;
- un dispositif de déclenchement différentiel, du type relais différentiel, apte à faire basculer la serrure mécanique pour ouvrir les contacts en cas d'apparition d'un défaut différentiel sur la ligne, et apte à être réarmé après le déclenchement par la serrure.

Il existe un mécanisme précis et sensible logé à l'intérieur du relais différentiel. Il s'agit généralement d'un circuit magnétique composé d'une palette mobile entraînée à distance ou contre des surfaces polaires d'une armature fixe. Ces surfaces polaires sont rectifiées afin d'obtenir une haute précision dans le fonctionnement du relais. Dans le cas d'un relais différentiel, lorsque la palette est positionnée sur l'armature, il est dit fermé ou armé, et lorsque la palette est à distance de l'armature, il est dit ouvert ou déclenché.

Les surfaces polaires sont très sollicitées dans l'appareil électrique. Elles sont notamment sollicitées à chaque réarmement du relais, qui a lieu après un déclenchement différentiel, et qui a également lieu lors de chaque manipulation de la manette pour ouvrir les contacts. Dans ce dernier cas, puisqu'il s'agit d'une manipulation manuelle sans qu'un déclenchement différentiel n'ait eu lieu précédemment, le relais est déjà armé, et la serrure vient « forcer » le réarmement du relais provoquant des vibrations et des frottements de la palette mobile sur les surfaces polaires, et engendrant une usure prématurée des surfaces polaires.

Cette usure modifie l'entrefer entre la palette mobile et une première des surfaces polaires d'un côté, et entre la palette mobile et une deuxième des surfaces polaires d'un autre côté.

Si l'entrefer augmente, on constatera une dérive de la puissance du relais vers le bas car la palette est plus éloignée de la surface polaire qu'elle ne devrait l'être. Cette dérive vers le bas signifie que le relais a alors besoin de moins de puissance pour déclencher, et le relais va même finir par déclencher tout seul sans qu'il existe un défaut différentiel. L'appareil est alors non fonctionnel, et il ne sera plus possible de réarmer la serrure.

Si l'entrefer diminue, on constatera une dérive de la puissance du relais vers le haut car la palette est plus proche de la surface polaire qu'elle ne devrait l'être. Cette dérive vers le haut signifie que le relais a alors besoin de plus de puissance pour déclencher, et le relais va même finir par ne plus se déclencher car la puissance nécessaire est trop importante. L'appareil est alors dangereux car il ne peut plus protéger les gens contre les défauts différentiels.

De plus, les frottements de la palette mobile sur les surfaces polaires créent de la pollution qui vient couvrir les surfaces polaires, et le relais aura alors tendance à déclencher intempestivement.

Lorsqu'un appareil est mis en vente, il a déjà subi quelques cycles d'endurance avec des ouvertures et des fermetures des contacts via des actions manuelles sur la manette. L'appareil considéré comme neuf comporte alors un relais déjà usé par ces cycles d'endurance. A long terme, la fin de vie de l'appareil est dictée par la fin de vie du relais qui constitue le composant le plus fragile, alors que l'appareil en lui-même, hors relais, pourrait encore fonctionner des années.

### Etat de la technique

La solution mise en œuvre actuellement consiste à déclarer un nombre de cycle limité pour l'appareil. L'utilisateur saura qu'au-delà de ce nombre de cycles, l'appareil pourra être défaillant. Cette solution ne résout pas le problème technique mentionné ci-dessus, et n'est pas satisfaisant.

Le document US 3,350,525 décrit un disjoncteur pour la détection de surcharges comprenant une pluralité de contacts mobiles capables d'être écartés de contacts fixes, afin d'ouvrir un circuit électrique à protéger. Ce disjoncteur comprend des moyens thermoélectriques pour détecter les surcharges.

### Résumé de l'invention

La présente invention a pour objectif de remédier aux inconvénients précités, en proposant un interrupteur différentiel comprenant un dispositif de déclenchement différentiel qui permette une protection efficace contre les défauts différentiels, et qui ne constitue pas un point de faiblesse pour la durée de vie générale de l'appareil.

L'invention concerne ainsi un interrupteur différentiel, comprenant :
- un porte-contact rotatif, au moins un contact fixe, au moins un contact mobile fixé au porte-contact rotatif, une manette de commande du au moins un contact mobile ;
- une serrure mécanique apte à basculer en entraînant l'ouverture/fermeture des contacts suite à une action manuelle sur la manette ;
- un dispositif de coupure commandé par la manette de commande entraînant ledit contact mobile à distance ou vers un contact fixe, ladite manette étant reliée au porte-contact par l'intermédiaire de la serrure mécanique ;
- un dispositif de déclenchement différentiel, du type relais différentiel, apte à faire basculer la serrure mécanique pour ouvrir les contacts en cas d'apparition d'un défaut différentiel sur la ligne, et apte à être réarmé après le déclenchement par la serrure ;

Cet appareil se caractérise à titre principal en ce qu'il comporte une première cinématique pour l'ouverture des contacts suite à une action manuelle sur la manette et une deuxième cinématique pour l'ouverture des contacts suite à un déclenchement différentiel, lesdites deux cinématiques étant décorrélées l'une de l'autre de manière à réarmer le dispositif de déclenchement différentiel uniquement lors de la mise en œuvre de la deuxième cinématique.

Au sens de la présente invention, le terme cinématique doit être compris ou doit s'entendre comme étant un système mécanique réalisant une chaîne cinématique ou de mouvement ou comme étant un système cinématique ou un mécanisme cinématique.

L'idée à la base de l'invention consiste à réduire les sollicitations du dispositif de déclenchement différentiel par la serrure, plutôt que de demander aux utilisateurs de décompter le nombre de cycles.

Il s'agit donc d'une approche totalement différente par rapport à ce qui se pratique actuellement dans les interrupteurs différentiels.

En effet, lorsque la manette passe de sa position ON (contacts fermés) à sa position OFF (contacts ouverts) suite à une action manuelle, aucun réarmement ne doit être opéré sur le dispositif de déclenchement différentiel, puisqu'il est par définition déjà armé.

Dans la présente invention, un réarmement est opéré après, et seulement après, un déclenchement différentiel. Dans aucun autre cas le dispositif de déclenchement différentiel n'est sollicité.

Ce nouveau fonctionnement de l'appareil permet de réduire drastiquement les occurrences de sollicitations du dispositif de déclenchement différentiel. D'ailleurs, les défauts différentiels étant plutôt rares dans la durée de vie d'un appareil, le dispositif de déclenchement différentiel ne s'use alors que très peu, et ne constitue donc plus un maillon faible de l'appareil. Dès lors il ne contribue plus à l'obsolescence de l'appareil, la durée de vie de ce dernier étant nettement rallongée.

Avantageusement, ce nouveau fonctionnement de l'appareil utilise les pièces classiques d'une serrure, mais avec quelques adaptations et modifications de pièces permettant d'obtenir deux cinématiques différentes de la serrure en fonction du type de déclenchement. La première cinématique est mise en œuvre pour un déclenchement manuel de l'appareil suite à une action manuelle effectuée directement sur la manette, tandis que la deuxième cinématique est mise en œuvre pour un déclenchement différentiel automatique suite à l'apparition d'un défaut différentiel sur une ligne. Les mêmes pièces sont utilisées dans les deux cinématiques, mais ont des mouvements différents selon le type de déclenchement. Et en particulier, seule la deuxième cinématique permet de réarmer le dispositif de déclenchement différentiel. La première cinématique n'agit pas sur le dispositif de déclenchement différentiel.

Ainsi, seule la deuxième cinématique comporte un mécanisme de réarmement du dispositif de déclenchement différentiel.

Ce mécanisme de réarmement est adapté pour être activé par un transfert d'énergie en provenance du porte-contact, ladite énergie étant créée lors de la fermeture des contacts et restituée lors de l'ouverture des contacts. En effet, lors de la fermeture des contacts, des ressorts associés au porte-contact se compriment et emmagasinent de l'énergie. Lors d'un déclenchement différentiel, la deuxième cinématique se met en route, et entraîne le déplacement du porte-contact de manière à éloigner le contact mobile du contact fixe. Lors de ce déplacement, les ressorts du porte-contact se détendent et restituent cette énergie au mécanisme de réarmement pour mettre en œuvre le réarmement du dispositif de déclenchement différentiel.

De façon plus précise, ledit dispositif de déclenchement différentiel comporte un poussoir de déclenchement mobile entre une position rentrée lorsque le dispositif de déclenchement différentiel est armé, et une position sortie lorsque le dispositif de déclenchement différentiel vient de se déclencher, ledit mécanisme de réarmement étant sollicité lorsque le poussoir prend la position sortie et permettant au poussoir de passer de la position sortie à la position rentrée.

Ainsi, le mécanisme de réarmement s'enclenche par la sortie du poussoir, et engendre une succession de mouvements d'entrainement qui provoquent au final la rentrée du poussoir.

Selon différents aspects de l'invention, qui pourront être pris ensemble ou séparément :
- ledit mécanisme de réarmement comporte :
   o une bascule apte à tourner dans un premier sens de rotation suite à la sortie du poussoir ;
   o un moyen mécanique d'inversion du sens de rotation de la bascule de manière à ce qu'elle fasse rentrer le poussoir.
- ledit moyen mécanique d'inversion du sens de rotation de la bascule comporte :
   o un cliquet rotatif entraîné par la bascule lors de son pivotement dans le premier sens de rotation ;
   o un déclencheur rotatif entraîné par le cliquet ;
   o au moins une bielle ;
   o un élément ressort entraîné par le déclencheur et venant en appui sur la bascule.
- suite à un déclenchement différentiel, le déclencheur pivote et exerce une force sur l'élément ressort de manière à faire pivoter la bascule dans un second sens de rotation pour faire rentrer le poussoir.
- ladite force exercée sur l'élément ressort provient de l'énergie du porte-contact transmise au déclencheur via la au moins une bielle.
- ledit pivotement du déclencheur entraîne l'ouverture des contacts via ladite bielle et le porte-contact.
- ledit déclencheur comporte un premier bras apte à coopérer avec le cliquet et un second bras apte à coopérer avec l'élément ressort.
- l'élément ressort comporte une première extrémité libre apte à être entraînée par le second bras du déclencheur et une seconde extrémité libre apte à venir en appui sur la bascule pour faire rentrer le poussoir.
- le cliquet comporte une patte apte à coopérer avec la bascule et une saillie apte à retenir le premier bras du déclencheur en fonctionnement normal de l'appareil et apte à libérer le premier bras du déclencheur lors d'un déclenchement différentiel entraînant la libération de l'énergie en provenance du porte-contact pour faire pivoter le déclencheur.
- dans sa rotation lors d'un déclenchement différentiel, ledit déclencheur, sur un premier secteur angulaire, entraîne en mouvement le porte-contact via au moins une bielle pour ouvrir les contacts, et, sur un second secteur angulaire consécutif au premier secteur angulaire, est entraîné par l'énergie du porte-contact via la bielle pour exercer une force sur l'élément ressort pour réarmer le dispositif de déclenchement différentiel.
- le déclencheur a un mouvement de rotation sur le premier secteur angulaire lorsque le poussoir passe de sa position rentrée à sa position sortie.
- le déclencheur a un mouvement de rotation sur le second secteur angulaire lorsque le poussoir passe de sa position sortie à sa position rentrée.
- l'appareil comporte un jeu de bielles entre la manette, le porte-contact, et le mécanisme de réarmement.
- la manette change de position lors d'un déclenchement différentiel sous l'action d'un ressort de manette activé suite au déplacement du porte-contact.

### Présentation des figures

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue éclatée en perspective des pièces participant aux deux cinématiques de la serrure de l'appareil selon l'invention ;
- les figures 2 à 12 montrent en perspective un appareil selon l'invention avec la serrure dans différentes positions. L'appareil est illustré sans son boîtier de protection afin de laisser apparaître les différentes pièces participant aux deux cinématiques de la serrure. Les figures 2 à 4 montrent les étapes d'un désarmement manuel de l'appareil, les figures 4 à 6 montrent les étapes d'un armement manuel de l'appareil, et les figures 7 à 12 montrent les étapes d'un déclenchement différentiel de l'appareil avec un réarmement de son dispositif de déclenchement différentiel.

### Description détaillée

En référence à la figure 1, sont représentées les différentes pièces qui participent aux deux cinématiques de la serrure de l'appareil selon l'invention.

Au premier plan est visible le porte-contact 8 qui consiste en un ensemble portant des contacts mobiles 8a. Dans cet exemple, il y a quatre contacts mobiles 8a, l'appareil électrique étant tétrapolaire. Ces contacts mobiles 8a sont emmenés à distance ou contre des contacts fixes 8b, également au nombre de quatre, à l'encontre de ressorts de contact 8c ayant tendance à éloigner les contacts mobiles 8a des contacts fixes 8b. Lors de la fermeture des contacts, le porte-contact 8 se déplace à l'encontre d'au moins un ressort de porte-contact 8d qui se comprime alors. Lors de l'ouverture des contacts, ce ressort de porte-contact 8d ainsi que les ressorts de contact se détendent.

Le porte-contact 8 est relié à une manette 9 de commande des contacts via une première bielle 7 et une seconde bielle 6. La manette 9 est mobile en rotation entre une position ON où les contacts sont fermés, et une position OFF où les contacts sont ouverts. Ces bielles 6,7 permettent de transmettre le mouvement de rotation de la manette 9 vers le porte-contact 8 afin qu'il ouvre ou ferme les contacts. La première bielle 7 est en liaison pivot au niveau de sa première extrémité 7a avec le porte-contact 8, et en liaison pivot au niveau de sa seconde extrémité 7b avec une première extrémité 6a de la seconde bielle 6, cette dernière étant en liaison pivot au niveau de sa seconde extrémité 6b avec la manette 9. Plus précisément, la manette 9 présente une excroissance 9b à l'intérieur de laquelle se trouve un logement accueillant la seconde extrémité 6b pivotante de la seconde bielle 6. Ce logement est désaxé par rapport à l'axe 9a de rotation (mieux visible en figure 2) de la manette 9.

En arrière-plan est visible un dispositif de déclenchement différentiel 1 correspondant à un relais 1 différentiel. Ce relais 1 consiste classiquement en un circuit magnétique, avec une armature fixe généralement en forme de U, et une palette mobile attirée magnétiquement par l'armature et apte à venir au contact des extrémités des deux branches du U. Ces extrémités sont couramment appelées des surfaces polaires. La palette peut être soit mobile en rotation, soit mobile en translation. Elle est associée à un poussoir qui translate entre une position rentrée, dans ce cas la palette est au contact des surfaces polaires et le relais 1 est armé, et une position sortie, dans ce cas la palette est à distance des surfaces polaires et le relais 1 est déclenché.

Ce relais 1 est lié au porte-contact 8 via la chaîne cinématique suivante :
- une bascule 2 pivotante montée au voisinage du relais 1, et contre laquelle vient s'appuyer le poussoir (non visible) du relais 1 lorsqu'il sort, c'est-à-dire lorsqu'il passe de sa position rentrée à sa position sortie ;
- un cliquet 3 mobile en rotation autour d'un arbre 3d saillant d'une paroi 10 fixe de l'appareil, et comportant :
   ∘ un noyau 3a central creux dans lequel est introduit ledit arbre 3d
   ∘ une patte 3b s'étendant depuis le noyau 3a central, présentant une forme en L et dont l'extrémité libre vient se positionner en vis-à-vis de la bascule 2 ; le poussoir du relais 1 agissant sur une première face 2a de la bascule 2, et la patte 3b du cliquet 3 agissant sur une seconde face 2b de la bascule 2, opposée à la première face 2a
   ∘ une saillie 3c s'étendant depuis le noyau 3a central, et remplissant la fonction de butée pour retenir la pièce suivante de la chaîne cinématique, c'est-à-dire le déclencheur 4 ;
- un déclencheur 4 mobile en rotation autour d'un arbre 4d saillant de ladite paroi 10 fixe de l'appareil, et comportant :
   ∘ un noyau 4a central creux dans lequel est introduit ledit arbre 4d
   ∘ un premier bras 4b s'étendant depuis le noyau 4a central et coopérant avec ladite saillie 3c du cliquet 3
   ∘ un second bras 4c s'étendant depuis le noyau 4a central et coopérant avec un élément ressort 11
   ∘ une protubérance 4f (mieux visible en figure 10) s'étendant depuis le noyau 4a central et présentant un trou traversant dans lequel est logé un axe 4e de pivotement
- une troisième bielle 5 en liaison pivot au niveau de sa première extrémité 5a avec la seconde extrémité 7b de la première bielle 7 reliée au porte-contact 8, et en liaison pivot au niveau de sa seconde extrémité 5b avec l'axe 4e du déclencheur 4.

Ainsi, lorsque le poussoir du relais 1 passe de sa position rentrée à sa position sortie, interviennent successivement la bascule 2, le cliquet 3, le déclencheur 4 et la troisième bielle 5 pour transmettre l'information du déclenchement différentiel au porte-contact 8 et ainsi ouvrir les contacts.

Pour le réarmement du relais 1, une pièce supplémentaire est nécessaire. Il s'agit de l'élément ressort 11 mentionné précédemment. Cet élément ressort 11 consiste dans cet exemple en un ressort 11 hélicoïdal, mais pourrait tout à fait correspondre à une lame flexible ou à toute autre forme de ressort 11. Il comporte une première extrémité libre 11a apte à être entraînée par le second bras 4c du déclencheur 4, et une seconde extrémité libre 11b apte à venir en appui sur la seconde face 2b de la bascule 2 afin de la faire pivoter pour rentrer le poussoir. C'est l'action du déclencheur 4 sur la première extrémité libre 11a du ressort 11 qui permet de faire pivoter le ressort 11 et en particulier de faire pivoter la seconde extrémité libre 11b du ressort 11 pour réarmer le relais 1 en rentrant le poussoir.

La bascule 2, le cliquet 3, le déclencheur 4, et le ressort 11 forment le mécanisme de réarmement du relais 1.

Sur les figures 2 à 6, sera présentée la mise en œuvre d'une première cinématique de la serrure de l'appareil, lors d'une manœuvre classique de la manette 9 de commande, entre sa position ON et sa position OFF, puis à nouveau sa position ON. Cette cinématique correspond donc à un désarmement manuel de l'appareil avec une ouverture des contacts puis à un armement manuel de l'appareil avec une fermeture des contacts pour établir le passage du courant. Dans cette cinématique, le relais 1 et son mécanisme de réarmement ne sont pas sollicités, puisqu'il s'agit uniquement d'actions manuelles effectuées sur l'appareil.

En figure 2, la manette 9 de l'appareil est en position ON, c'est-à-dire dirigée vers la gauche sur la figure, et les contacts sont fermés.

Le relais 1 est armé, et le poussoir est en position rentrée. La bascule 2 est plaquée contre le poussoir du relais 1 et maintenue en place avec un certain jeu par la patte 3b du cliquet 3.

La saillie 3c du cliquet 3 bloque le premier bras 4b du déclencheur 4 en position relevée. Le second bras 4c du déclencheur 4 est à distance de la première extrémité libre 11a du ressort 11 et n'exerce donc aucune action sur le ressort 11.

Le poussoir du relais 1, la bascule 2, le cliquet 3, le déclencheur 4, et le ressort 11 ne bougent quasiment pas pendant l'ouverture et la fermeture manuelle des contacts. Le déclencheur 4 n'est jamais en contact avec le ressort 11.

Lorsqu'un opérateur actionne la manette 9 pour désarmer l'appareil, c'est-à-dire la déplace vers la droite, l'excroissance 9b accueillant la seconde extrémité 6b de la seconde bielle 6 pivote en sens horaire autour de l'axe de rotation 9a de la manette 9, entraînant la seconde bielle 6 vers le haut, comme illustré en figure 3. La seconde bielle 6 entraîne à son tour vers le haut la seconde extrémité 7b de la première bielle 7 et la première extrémité 5a de la troisième bielle 5. L'angle entre la première 7 et la troisième bielle 5 devient de plus en plus aigu, jusqu'à ce que la manette 9 arrive en bout de course sur sa droite, comme illustré en figure 4, ce qui correspond à la position OFF.

Lors de ce mouvement, la première bielle 7 entraîne le porte-contact 8 en rotation dans le sens horaire, provoquant un éloignement des contacts mobiles 8a par rapport aux contacts fixes 8b : les contacts sont alors ouverts.

De la même manière, l'opérateur actionne la manette 9 pour réarmer l'appareil en la déplaçant vers la gauche, l'excroissance 9b accueillant la seconde extrémité 6b de la seconde bielle 6 pivote en sens antihoraire autour de l'axe de rotation 9a de la manette 9, entraînant la seconde bielle 6 vers le bas, comme illustré en figure 5. La seconde bielle 6 entraîne à son tour vers le bas la seconde extrémité 7b de la première bielle 7 et la première extrémité 5a de la troisième bielle 5. L'angle entre la première 7 et la troisième bielle 5 devient de plus en plus obtus, jusqu'à ce que la manette 9 arrive en bout de course sur sa gauche, comme illustré en figure 6, ce qui correspond à la position ON. La figure 6 et la figure 2 sont identiques.

Lors de ce mouvement, la première bielle 7 entraîne le porte-contact 8 en rotation dans le sens antihoraire, provoquant un rapprochement des contacts mobiles 8a par rapport aux contacts fixes 8b, jusqu'à ce qu'ils se ferment.

Lors de cette ouverture et fermeture des contacts manuellement, la seconde extrémité 5b de la troisième bielle 5 est restée immobile par rapport à l'arbre de rotation 4d du déclencheur 4, et a simplement constitué un point de pivot. Ainsi le déclencheur 4 est également resté immobile. Aucun réarmement forcé du relais 1 n'a eu lieu lors de la mise en œuvre de cette première cinématique.

Sur les figures 7 à 12, sera présentée la mise en œuvre d'une deuxième cinématique de la serrure de l'appareil, lors d'un déclenchement différentiel opéré par le relais 1, amenant à l'ouverture des contacts, suivi d'un réarmement du relais 1, les contacts restant ouverts.

En figure 7, l'appareil se trouve dans la même configuration qu'aux figures 2 et 6, c'est-à-dire avec la manette 9 en position ON, et les contacts fermés.

Lors de l'apparition d'un défaut différentiel sur une ligne, le circuit magnétique du relais 1 est modifié et l'armature fixe n'exerce plus suffisamment d'attraction magnétique pour garder la palette mobile au contact des surfaces polaires. Sous l'action d'un ressort par exemple, la palette mobile s'écarte de l'armature fixe et le poussoir passe ainsi de sa position rentrée à sa position sortie. Le relais 1 a opéré un déclenchement différentiel.

En sortant, le poussoir pousse sur la première face 2a de la bascule 2 de manière à la faire pivoter en sens horaire, comme illustré en figure 8. Lors de ce pivotement, l'extrémité libre de la patte 3b du cliquet 3 glisse sur une seconde face 2b de la bascule 2, opposée à la première face 2a. La seconde face 2b de la bascule 2 et l'extrémité libre du cliquet 3 ont des formes correspondantes, leur permettant de glisser l'une sur l'autre, le pivotement en sens horaire de la bascule 2 provoquant le pivotement en sens antihoraire du cliquet 3, à la manière de deux roues dentées.

En pivotant, la saillie 3c du cliquet 3 a également un mouvement de rotation en sens antihoraire, et libère ainsi le premier bras 4b du déclencheur 4 qui se laisse alors tomber vers le bas en tournant en sens antihoraire sur un premier secteur angulaire jusqu'à l'ouverture des contacts. En effet, la rotation du déclencheur 4 permet à sa protubérance 4f de pivoter et donc de déplacer la troisième bielle 5 qui vient tracter le porte-contact 8 pour ouvrir les contacts.

En tournant ensuite sur un second secteur angulaire consécutif au premier secteur angulaire, le second bras 4c du déclencheur 4 vient en appui sur la première extrémité libre 11a du ressort 11 de réarmement, et vient exercer une force suffisante pour faire tourner le ressort 11 en sens antihoraire, comme illustré en figure 9. Lors de cette rotation, la seconde extrémité libre 11b du ressort 11 vient en appui sur la seconde face 2b de la bascule 2, et exerce une force suffisante pour faire tourner la bascule 2 en sens antihoraire à l'encontre du poussoir et du ressort 11 de la palette mobile, jusqu'à ce que cette dernière soit à nouveau au contact des surfaces polaires. Le poussoir se retrouve donc à nouveau en position rentrée, et le relais 1 est réarmé.

On observe ainsi une inversion du sens de rotation de la bascule 2 grâce au mécanisme de réarmement.

La force exercée par le déclencheur 4 sur le ressort 11 de réarmement provient de l'énergie emmagasinée par le porte-contact lors de la fermeture des contacts, par la compression des ressorts de contact 8c et du ressort de porte-contact 8d. Avant l'ouverture des contacts, cette énergie est contenue grâce à la manette 9 qui se trouve en butée dans sa position ON, et grâce au déclencheur 4 qui se trouve en butée contre le cliquet 3. Au moment de l'ouverture des contacts, les ressorts de contact 8c et le ressort de porte-contact 8d se détendent et restituent cette énergie au déclencheur via la première bielle 7 et la troisième bielle 5.

Ainsi, lors de la libération du premier bras 4b du déclencheur 4 par le cliquet 3, la troisième bielle 5 tracte d'abord le porte-contact pour ouvrir les contacts puis transfert l'énergie au déclencheur 4 afin qu'il poursuive sa rotation en sens antihoraire. Cette énergie est suffisante pour réarmer le relais 1 comme expliqué précédemment. En parallèle, le ressort 11 de réarmement est taré pour pouvoir opérer un réarmement convenable du relais 1.

En référence à la figure 10, suite à l'ouverture des contacts, la première bielle 7 se met alors à tourner en sens antihoraire sous l'effet d'un ressort de manette (non représenté) de manière à tracter la première extrémité 5a de la troisième bielle 5 vers le haut. L'angle entre la première bielle 7 et la troisième bielle 5 diminue, pour devenir un angle aigu. Lors de ce mouvement, la première extrémité 6a de la seconde bielle 6 est forcément tractée vers le haut, provoquant le pivotement de la manette 9 via la seconde extrémité 6b de la seconde bielle 6 pour compenser cette variation de hauteur. La manette 9 est ainsi progressivement dirigée vers la droite jusqu'à arriver en butée (position OFF) comme montré en figure 11.

En parallèle, le déclencheur 4 pivote en sens horaire sous l'effet du retour de la manette 9 en position OFF via son ressort de manette, jusqu'à revenir en position initiale, c'est-à-dire à la position dans laquelle il se trouvait avant le déclenchement du relais 1. Enfin, le cliquet 3 revient également en position initiale, et sa saillie 3c se repositionne en butée sur le premier bras 4b du déclencheur 4 afin de le retenir jusqu'au prochain déclenchement différentiel. De la même manière, la patte 3b du cliquet 3 se repositionne devant la seconde face 2b de la bascule 2.

Le mécanisme de réarmement du relais 1 est à nouveau en place et opérationnel pour le prochain déclenchement différentiel. La manette 9 de commande est quant à elle en position OFF et les contacts sont ouverts, en attendant un réarmement manuel de l'appareil (voir figures 4 à 6).

Les configurations montrées aux figures citées ne sont que des exemples possibles, nullement limitatifs, de l'invention qui englobe au contraire les variantes de formes et de conceptions à la portée de l'homme de l'art, pour autant qu'elles soient réalisées selon les revendications.

## Revendications

1. Interrupteur différentiel, comprenant :
- un porte-contact (8) rotatif, au moins un contact fixe (8b), au moins un contact mobile (8a) fixé au porte-contact (8) rotatif, une manette de commande (9) du au moins un contact mobile (8a) ;
- une serrure mécanique apte à basculer en entraînant l'ouverture/fermeture des contacts suite à une action manuelle sur la manette (9) ;
- un dispositif de coupure commandé par la manette (9) de commande entraînant ledit contact mobile (8a) à distance ou vers un contact fixe (8b), ladite manette (9) étant reliée au porte-contact (8) par l'intermédiaire de la serrure mécanique ;
- un dispositif de déclenchement différentiel (1), du type relais différentiel, apte à faire basculer la serrure mécanique pour ouvrir les contacts en cas d'apparition d'un défaut différentiel sur la ligne, et apte à être réarmé après le déclenchement par la serrure ;
**caractérisé en ce que** la serrure mécanique comporte une première cinématique pour l'ouverture des contacts suite à une action manuelle sur la manette (9) et une deuxième cinématique pour l'ouverture des contacts suite à un déclenchement différentiel, lesdites deux cinématiques étant décorrélées l'une de l'autre de manière à réarmer le dispositif de déclenchement différentiel (1) uniquement lors de la mise en œuvre de la deuxième cinématique.

2. Interrupteur différentiel selon la revendication précédente, **caractérisé en ce que** la deuxième cinématique comporte un mécanisme de réarmement du dispositif de déclenchement différentiel (1).

3. Interrupteur différentiel selon la revendication précédente, **caractérisé en ce que** ledit mécanisme de réarmement est adapté pour être activé par un transfert d'énergie en provenance du porte-contact (8), ladite énergie étant créée lors de la fermeture des contacts et restituée lors de l'ouverture des contacts.

4. Interrupteur différentiel selon l'une des revendications 2 et 3, **caractérisé en ce que** ledit dispositif de déclenchement différentiel (1) comporte un poussoir de déclenchement mobile entre une position rentrée lorsque le dispositif de déclenchement différentiel (1) est armé et une position sortie lorsque le dispositif de déclenchement différentiel (1) vient de se déclencher, ledit mécanisme de réarmement étant sollicité lorsque le poussoir prend la position sortie et permettant au poussoir de passer de la position sortie à la position rentrée.

5. Interrupteur différentiel selon la revendication précédente, **caractérisé en ce que** ledit mécanisme de réarmement comporte :
- une bascule (2) apte à tourner dans un premier sens de rotation lorsque le poussoir prend la position sortie ;
- un moyen mécanique d'inversion du sens de rotation de la bascule (2) pour faire passer le poussoir de la position sortie vers la position rentrée.

6. Interrupteur différentiel selon la revendication précédente, **caractérisé en ce que** ledit moyen mécanique d'inversion du sens de rotation de la bascule (2) comporte :
- un cliquet (3) rotatif entraîné par la bascule (2) lors de son pivotement dans le premier sens de rotation ;
- un déclencheur (4) rotatif entraîné par le cliquet (3) ;
- un élément ressort (11) entraîné par le déclencheur (4) et venant en appui sur la bascule (2).

7. Interrupteur différentiel selon la revendication précédente, **caractérisé en ce que**, suite à un déclenchement différentiel, le déclencheur (4) pivote et exerce une force sur l'élément ressort (11) de manière à faire pivoter la bascule (2) dans un second sens de rotation pour faire passer le poussoir vers la position rentrée.

8. Interrupteur différentiel selon la revendication précédente, **caractérisé en ce qu'**il comporte au moins une bielle (5) et **en ce que** ladite force exercée sur l'élément ressort (11) provient de l'énergie du porte-contact (8) transmise au déclencheur (4) via la au moins une bielle (5).

9. Interrupteur différentiel selon la revendication précédente, **caractérisé en ce que** ledit pivotement du déclencheur (4) entraîne l'ouverture des contacts via ladite bielle (5) et le porte-contact (8).

10. Interrupteur différentiel selon l'une des revendications 6 à 9, **caractérisé en ce que** ledit déclencheur (4) comporte un premier bras (4b) apte à coopérer avec le cliquet (3) et un second bras (4c) apte à coopérer avec l'élément ressort (11).

11. Interrupteur différentiel selon la revendication précédente, **caractérisé en ce que** l'élément ressort (11) comporte une première extrémité libre (11a) apte à être entraînée par le second bras (4c) du déclencheur (4) et une seconde extrémité libre (11b) apte à venir en appui sur la bascule (2) pour faire passer le poussoir vers sa position rentrée.

12. Interrupteur différentiel selon l'une des revendications 10 et 11, **caractérisé en ce que** le cliquet (3) comporte une patte (3b) apte à coopérer avec la bascule (2) et une saillie (3c) apte à retenir le premier bras (4b) du déclencheur (4) en fonctionnement normal de l'interrupteur différentiel et apte à libérer le premier bras (4b) du déclencheur (4) lors d'un déclenchement différentiel entraînant la libération de l'énergie en provenance du porte-contact (8) pour faire pivoter le déclencheur (4).

13. Interrupteur différentiel selon l'une des revendications 6 à 12, **caractérisé en ce qu'**il comporte au moins une bielle (5) et **en ce que**, dans sa rotation lors d'un déclenchement différentiel, ledit déclencheur (4), sur un premier secteur angulaire, entraîne en mouvement le porte-contact (8) via la au moins une bielle (5) pour ouvrir les contacts, et, sur un second secteur angulaire consécutif au premier secteur angulaire, est entraîné par l'énergie du porte-contact (8) via la au moins une bielle (5) pour exercer une force sur l'élément ressort (11) pour réarmer le dispositif de déclenchement différentiel (1).

14. Interrupteur différentiel selon la revendication précédente, **caractérisé en ce que** le déclencheur (4) a un mouvement de rotation sur le premier secteur angulaire lorsque le poussoir passe de sa position rentrée à sa position sortie.

15. Interrupteur différentiel selon la revendication précédente, **caractérisé en ce que** le déclencheur (4) a un mouvement de rotation sur le second secteur angulaire lorsque le poussoir passe de sa position sortie à sa position rentrée.

## Patentansprüche

1. Differentialschalter, welcher umfasst:
- einen drehbaren Kontaktträger (8), wenigstens einen festen Kontakt (8b), wenigstens einen beweglichen Kontakt (8a), der an dem drehbaren Kontaktträger (8) befestigt ist, einen Steuerhebel (9) des wenigstens einen beweglichen Kontakts (8a) ;
- ein mechanisches Schloss, das in der Lage ist, im Anschluss an eine manuelle Betätigung des Hebels (9) zu kippen und dabei das Öffnen/Schließen der Kontakte zu bewirken;
- eine von dem Steuerhebel (9) gesteuerte Trennvorrichtung, die den beweglichen Kontakt (8a) von einem festen Kontakt (8b) entfernt oder zu ihm hinbewegt, wobei der Hebel (9) mit dem Kontaktträger (8) über das mechanische Schloss verbunden ist;
- eine Differentialauslösevorrichtung (1) vom Typ eines Differentialrelais, die in der Lage ist, im Falle des Auftretens eines Differentialfehlers in der Leitung ein Kippen des mechanischen Schlosses zu bewirken, um die Kontakte zu öffnen, und nach der Auslösung durch das Schloss zurücksetzbar ist; **dadurch gekennzeichnet, dass** das mechanische Schloss eine erste Kinematik für das Öffnen der Kontakte im Anschluss an eine manuelle Betätigung des Hebels (9) und eine zweite Kinematik für das Öffnen der Kontakte im Anschluss an eine Differentialauslösung aufweist, wobei die zwei Kinematiken dekorreliert voneinander sind, so dass die Differentialauslösevorrichtung (1) ausschließlich bei der Durchführung der zweiten Kinematik zurückgesetzt wird.

2. Differentialschalter nach dem vorhergehenden Anspruch, **dadurch gekennzeichnet, dass** die zweite Kinematik einen Rückstellmechanismus der Differentialauslösevorrichtung (1) aufweist.

3. Differentialschalter nach dem vorhergehenden Anspruch, **dadurch gekennzeichnet, dass** der Rückstellmechanismus dafür ausgelegt ist, durch eine Übertragung von Energie von dem Kontaktträger (8) aktiviert zu werden, wobei die Energie beim Schließen der Kontakte erzeugt wird und beim Öffnen der Kontakte wieder freigesetzt wird.

4. Differentialschalter nach einem der Ansprüche 2 und 3, **dadurch gekennzeichnet, dass** die Differentialauslösevorrichtung (1) einen Auslösestößel umfasst, der zwischen einer eingefahrenen Position, wenn die Differentialauslösevorrichtung (1) aktiv ist, und einer ausgefahrenen Position, wenn die Differentialauslösevorrichtung (1) ausgelöst worden ist, beweglich ist, wobei der Rückstellmechanismus beaufschlagt wird, wenn der Stößel die ausgefahrene Position einnimmt, und dem Stößel ermöglicht, sich von der ausgefahrenen Position in die eingefahrene Position zu bewegen.

5. Differentialschalter nach dem vorhergehenden Anspruch, **dadurch gekennzeichnet, dass** der Rückstellmechanismus aufweist:
- eine Wippe (2), die in der Lage ist, sich in einer ersten Drehrichtung zu drehen, wenn der Stößel die ausgefahrene Position einnimmt;
- ein mechanisches Mittel zur Umkehrung der Drehrichtung der Wippe (2), um zu bewirken, dass sich der Stößel von der ausgefahrenen Position in Richtung der eingefahrenen Position bewegt.

6. Differentialschalter nach dem vorhergehenden Anspruch, **dadurch gekennzeichnet, dass** das mechanische Mittel zur Umkehrung der Drehrichtung der Wippe (2) aufweist:
- eine drehbare Klinke (3), die von der Wippe (2) bei ihrer Schwenkung in der ersten Drehrichtung angetrieben wird;
- einen drehbaren Auslöser (4), der von der Klinke (3) angetrieben wird;
- ein Federelement (11), das von dem Auslöser (4) angetrieben wird und auf der Wippe (2) zur Anlage kommt.

7. Differentialschalter nach dem vorhergehenden Anspruch, **dadurch gekennzeichnet, dass** im Anschluss an eine Differentialauslösung der Auslöser (4) schwenkt und eine Kraft auf das Federelement (11) ausübt, so dass bewirkt wird, dass die Wippe (2) in einer zweiten Drehrichtung schwenkt, um zu bewirken, dass sich der Stößel in Richtung der eingefahrenen Position bewegt.

8. Differentialschalter nach dem vorhergehenden Anspruch, **dadurch gekennzeichnet, dass** er wenigstens eine Schubstange (5) aufweist, und dadurch, dass die auf das Federelement (11) ausgeübte Kraft von der Energie des Kontaktträgers (8) stammt, die über die wenigstens eine Schubstange (5) auf den Auslöser (4) übertragen wird.

9. Differentialschalter nach dem vorhergehenden Anspruch, **dadurch gekennzeichnet, dass** die Schwenkung des Auslösers (4) das Öffnen der Kontakte über die Schubstange (5) und den Kontaktträger (8) bewirkt.

10. Differentialschalter nach einem der Ansprüche 6 bis 9, **dadurch gekennzeichnet, dass** der Auslöser (4) einen ersten Arm (4b), der in der Lage ist, mit der Klinke (3) zusammenzuwirken, und einen zweiten Arm (4c), der in der Lage ist, mit dem Federelement (11) zusammenzuwirken, aufweist.

11. Differentialschalter nach dem vorhergehenden Anspruch, **dadurch gekennzeichnet, dass** das Federelement (11) ein erstes freies Ende (11a), das von dem zweiten Arm (4c) des Auslösers (4) antreibbar ist, und ein zweites freies Ende (11b), das in der Lage ist, auf der Wippe (2) zur Anlage zu kommen, um zu bewirken, dass sich der Stößel in seine eingefahrene Position bewegt, aufweist.

12. Differentialschalter nach einem der Ansprüche 10 und 11, **dadurch gekennzeichnet, dass** die Klinke (3) eine Lasche (3b) aufweist, die in der Lage ist, mit der Wippe (2) zusammenzuwirken, und einen Vorsprung (3c), der in der Lage ist, den ersten Arm (4b) des Auslösers (4) im normalen Betrieb des Differentialschalters zu halten, und in der Lage ist, den ersten Arm (4b) des Auslösers (4) bei einer Differentialauslösung freizugeben, was die Freisetzung der Energie, die von dem Kontaktträger (8) stammt, zur Folge hat, um ein Schwenken des Auslösers (4) zu bewirken.

13. Differentialschalter nach einem der Ansprüche 6 bis 12, **dadurch gekennzeichnet, dass** er wenigstens eine Schubstange (5) aufweist, und dadurch, dass der Auslöser (4), bei seiner Drehung während einer Differentialauslösung, auf einem ersten Winkelsektor den Kontaktträger (8) über die wenigstens eine Schubstange (5) in Bewegung setzt, um die Kontakte zu öffnen, und auf einem zweiten Winkelsektor, der sich an den ersten Winkelsektor anschließt, von der Energie des Kontaktträgers (8) über die wenigstens eine Schubstange (5) angetrieben wird, um eine Kraft auf das Federelement (11) auszuüben, um die Differentialauslösevorrichtung (1) zurückzusetzen.

14. Differentialschalter nach dem vorhergehenden Anspruch, **dadurch gekennzeichnet, dass** der Auslöser (4) eine Drehbewegung auf dem ersten Winkelsektor aufweist, wenn sich der Stößel von seiner eingefahrenen Position in seine ausgefahrene Position bewegt.

15. Differentialschalter nach dem vorhergehenden Anspruch, **dadurch gekennzeichnet, dass** der Auslöser (4) eine Drehbewegung auf dem zweiten Winkelsektor aufweist, wenn sich der Stößel von seiner ausgefahrenen Position in seine eingefahrene Position bewegt.

## Claims

1. Differential switch, comprising:
- a rotary contact-holder (8), at least one fixed contact (8b), at least one mobile contact (8a) fixed to the rotary contact-holder (8), a control lever (9) for the at least one mobile contact (8a) ;
- a mechanical latch that can rock by driving the opening/closing of the contacts following a manual action on the lever (9);
- a breaking device controlled by the control lever (9) driving said mobile contact (8a) away from or towards a fixed contact (8b), said lever (9) being linked to the contact-holder (8) via the mechanical latch;
- a differential trip device (1), of the differential relay type, capable of toggling the mechanical latch to open the contacts in the case of the appearance of a differential fault on the line, and capable of being rearmed after the tripping by the latch;
**characterized in that** the mechanical latch comprises a first kinematic for opening the contacts following a manual action on the lever (9) and a second kinematic for opening the contacts following a differential trip, said two kinematics being decorrelated from one another so as to rearm the differential trip device (1) only upon the implementation of the second kinematic.

2. Differential switch according to the preceding claim, **characterized in that** the second kinematic comprises a mechanism for rearming the differential trip device (1).

3. Differential switch according to the preceding claim, **characterized in that** said rearming mechanism is suitable for being activated by a transfer of energy from the contact-holder (8), said energy being created upon the closing of the contacts and restored upon the opening of the contacts.

4. Differential switch according to one of Claims 2 and 3, **characterized in that** said differential trip device (1) comprises a trip pushbutton that is mobile between a retracted position when the differential trip device (1) is armed and an extended position when the differential trip device (1) has just been tripped, said rearming mechanism being invoked when the pushbutton assumes the extended position and allowing the pushbutton to switch from the extended position to the retracted position.

5. Differential switch according to the preceding claim, **characterized in that** said rearming mechanism comprises:
a rocker (2) capable of turning in a first direction of rotation when the pushbutton assumes the extended position;
- a mechanical means for reversing the direction of rotation of the rocker (2) in order to switch the pushbutton from the extended position to the retracted position.

6. Differential switch according to the preceding claim, **characterized in that** said mechanism means for reversing the direction of rotation of the rocker (2) comprises:
a rotary ratchet (3) driven by the rocker (2) when it is pivoted in the first direction of rotation;
- a rotary trigger (4) driven by the ratchet (3);
- a spring element (11) driven by the trigger (4) and coming to bear on the rocker (2).

7. Differential switch according to the preceding claim, **characterized in that**, following a differential trip, the trigger (4) pivots and exerts a force on the spring element (11) so as to pivot the rocker (2) in a second direction of rotation in order to switch the pushbutton to the retracted position.

8. Differential switch according to the preceding claim, **characterized in that** it comprises at least one connecting rod (5) and **in that** said force exerted on the spring element (11) originates from the energy of the contact-holder (8) transmitted to the trigger (4) via the at least one connecting rod (5).

9. Differential switch according to the preceding claim, **characterized in that** said pivoting of the trigger (4) drives the opening of the contacts via said connecting rod (5) and the contact-holder (8) .

10. Differential switch according to one of Claims 6 to 9, **characterized in that** said trigger (4) comprises a first arm (4b) capable of cooperating with the ratchet (3) and a second arm (4c) capable of cooperating with the spring element (11).

11. Differential switch according to the preceding claim, **characterized in that** the spring element (11) comprises a first free end (11a) capable of being driven by the second arm (4c) of the trigger (4) and a second free end (11b) capable of coming to bear on the rocker (2) to switch the pushbutton to its retracted position.

12. Differential switch according to one of Claims 10 and 11, **characterized in that** the ratchet (3) comprises a tab (3b) capable of cooperating with the rocker (2) and a protuberance (3c) capable of retaining the first arm (4b) of the trigger (4) in normal operation of the differential switch and capable of releasing the first arm (4b) of the trigger (4) upon a differential trip driving the release of energy originating from the contact-holder (8) to pivot the trigger (4).

13. Differential switch according to one of Claims 6 to 12, **characterized in that** it comprises at least one connecting rod (5) and **in that**, in its rotation upon a differential trip, said trigger (4), over a first angular segment, drives the movement of the contact-holder (8) via the at least one connecting rod (5) to open the contacts, and, over a second angular segment consecutive to the first angular segment, is driven by the energy of the contact-holder (8) via the at least one connecting rod (5) to exert a force on the spring element (11) to rearm the differential trip device (1) .

14. Differential switch according to the preceding claim, **characterized in that** the trigger (4) has a rotational movement over the first angular segment when the pushbutton switches from its retracted position to its extended position.

15. Differential switch according to the preceding claim, **characterized in that** the trigger (4) has a rotational movement over the second angular segment when the pushbutton switches from its extended position to its retracted position.
